# FASCICULE DE BREVET EUROPEEN

(11) **EP 0 352 161 B1**
(45) Date de publication et mention de la délivrance du brevet: **19.05.1993**
(21) Numéro de dépôt: 89401888.6
(22) Date de dépôt: 30.06.1989
(51) Int. Cl.: F42B 10/66

(54) **Dispositif de guidage-pilotage d'un engin comportant une tuyère mobile**
Lenk-Steuereinrichtung für einen eine bewegliche Düse enthaltenden Flugkörper
Guiding-steering device for a missile having a mobile nozzle

(30) Priorité: 22.07.1988 FR 8809941
(43) Date de publication de la demande: 24.01.1990
(73) Titulaire: THOMSON-BRANDT ARMEMENTS, 92516 Boulogne-Billancourt (FR)
(72) Inventeur: Thouron, René, F-92045 Paris la Défense (FR)
(74) Mandataire: Albert, Claude

(56) Documents cités:
- EP-A- 0 028 966
- EP-A- 0 110 774
- DE-A- 3 108 283
- DE-A- 3 138 869
- US-A- 3 328 962
- US-A- 3 446 436

## Description

L'invention concerne un dispositif de guidage-pilotage par jets de gaz par l'intermédiaire d'au moins une tuyère mobile en rotation afin de créer une ou plusieurs forces de poussée permettant le guidage d'un engin dans une direction déterminée.

Un engin guidé comprend notamment des moyens de propulsion opérant sur tout ou partie de la trajectoire de l'engin, des moyens destinés à mesurer les écarts de trajectoire de cet engin par rapport à la position d'un objectif désigné et des moyens de guidage-pilotage permettant de corriger les écarts. La correction des écarts de trajectoire d'un engin guidé peut être obtenue par l'application en un point déterminé de l'engin, d'une force de poussée ; cette force de poussée peut être créée par des dispositifs aérodynamiques ou par des dispositifs pyrotechniques tels que des jets de gaz. Un dispositif de guidage-pilotage par jets de gaz destiné à modifier la trajectoire d'un engin comprend une source d'énergie qui génère un flux de gaz, un jeu de une ou plusieurs tuyères réparties sur le corps de l'engin et un moyen permettant d'aiguiller le flux de gaz en accord avec des ordres de pilotage disponibles à bord de l'engin de façon à créer une force de poussée résultante de grandeur et de direction déterminées.

On connaît déjà des solutions qui atteignent les objectifs précités :
- utilisation d'une (ou plusieurs) tuyère(s) fixe(s) dans laquelle un flux de gaz est le cas échéant dirigé et dont la position correspond à la manoeuvre souhaité ; cette solution conduit à la réalisation du dispositif de commutation du flux de gaz très complexe dont la difficulté de réalisation croît avec l'importance de la force de poussée exercée par le flux de gaz ;
- utilisation d'une tuyère qui pivote autour d'une rotule située sur un axe parallèle à l'axe de l'engin ; dans ce cas, des problèmes d'étanchéité au niveau de la liaison entre la tuyère et la rotule apparaissent ;
- utilisation d'une seule tuyère fixe avec positionnement de l'engin de telle sorte que l'axe de cette tuyère se trouve correctement orientée ; cette solution entraîne une manoeuvre de l'engin préliminaire à l'application de la force souhaitée, ce qui peut conduire, en particulier, à des temps de réaction incompatibles avec les lois de guidage utilisées ;
- utilisation d'une tuyère pivotant autour d'un point généralement situé sur l'axe de l'engin à proximité des propulseurs de l'engin avec un débattement angulaire très faible ; dans ce cas, les forces utilisées sont prélevées sur la force de poussée du moteur ce qui entraîne d'une part une modification de la direction des forces et d'autre part un guidage et pilotage limités à la période de fonctionnement du moteur principal.

Le but de l'invention est de remédier à ces inconvénients.

Une autre solution est connue de la demande de brevet allemand DE-A-3 108 283, qui décrit un dispositif de guidage et/ou pilotage d'un engin selon le préambule de la revendication 1. Cette solution consiste à utiliser plusieurs tuyères. de réglage orientables fixées sur des manchons cylindriques qui sont montés sur un conduit de gaz. central de façon à pouvoir pivoter autour d'axes perpendiculaires à l'axe de l'engin.

Cette solution a cependant pour inconvénient de nécessiter pour le montage une rallonge de tuyère principale de diamètre notablement plus étroit que celui de l'engin. D'autre part, aucune disposition n'est prévue pour assurer la possibilité de rotation des tuyères lorsque la pression de gaz s'applique.

L'invention remédie aux inconvénients précités en proposant un dispositif de guidage-pilotage permettant à une force de poussée, provenant d'un flux de gaz continu à l'intérieur d'une tuyère fixe, sur un bloc tuyère, d'obtenir, grâce à la mise en rotation de la tuyère, par l'intermédiaire du bloc tuyère tournant autour d'un axe parallèle à celui de l'engin, des mouvements différents de l'engin suivant l'orientation de la force de poussée, cette dernière ayant au moins une composante radiale c'est-à-dire située dans un plan perpendiculaire à l'axe longitudinal de l'engin.

L'invention a donc pour objet un dispositif de guidage et/ou pilotage d'un engin, tel que défini dans les revendications.

L'invention et ses caractéristiques seront mieux comprises à la lecture de la description qui suit et qui est illustrée par les figures suivantes représentant :
- La figure 1 : une coupe longitudinale d'un engin équipé du dispositif de guidage-pilotage selon l'invention ;
- La figure 2 : Une coupe A selon la figure 1 du dispositif de guidage-pilotage selon l'invention ;
- La figure 3 : un schéma des éléments du dispositif de guidage-pilotage et des dispositifs de mise en rotation ;
- La figure 4 : une coupe B selon la figure 1 du filtre placé dans le système de distribution de gaz.
- la figure 5 : une coupe transversale C de la figure 1 d'un distributeur à bobine pouvant permettre le passage d'un flux de gaz.

La figure 1 représente une coupe longitudinale d'un engin équipé du dispositif de guidage-pilotage selon l'invention. Ce dispositif est en général disposé à proximité d'un générateur de gaz qui alimente les tuyères mobiles en rotation, il peut être placé, suivant l'effet désiré, à l'avant, au centre de gravité ou à l'arrière de l'engin, le dispositif effectuant du guidage lorsque l'on réalise un changement de trajectoire et du pilotage lorsque l'on réalise une stabilisation autour du centre de gravité. Le dispositif de guidage-pilotage est porté par un corps support 1 ; ce corps support 1 est, par exemple, un bloc annulaire muni d'un ou plusieurs blocs tuyères mobiles 2 ainsi que du ou des dispositifs de mise en rotation ; il est placé en regard du générateur de gaz non représenté sur cette figure. Le bloc de tuyère mobile 2 se compose de trois éléments (un bloc tuyère, un ou des joints d'étanchéités, un dispositif de mise en rotation) non visible sur cette figure, mais qui seront détaillés sur la figure 2. Ce bloc tuyère est en rotation avec un piston de commande 3 par l'intermédiaire du dispositif de mise en rotation. Ce piston de commande 3 est perpendiculaire au bloc tuyère et permet de le faire tourner grâce au dispositif de mise en rotation. En effet, le débattement angulaire obtenu est de grande amplitude (proche de 180°) permettant ainsi une grande liberté de guidage. Ce piston de commande 3 dispose à chacune de ses extrémités de chambres 18, par exemple, cylindriques avec ou sans joints d'étanchéité ; ces dernières, après mise en fonctionnement d'une source d'énergie, se trouvent à une pression déterminée qui peut varier grâce à des distributeurs 6 placés de chaque côté des chambres des pistons de commande 3. Ces distributeurs 6 permettent de créer une dépression par une mise à l'air libre de l'une ou l'autre des chambres du piston de commande 3 qui est animé alors d'un mouvement de translation entraînant le bloc tuyère dans la position désirée grâce notamment à une crémaillère 22 dont le piston de commande 3 est muni et au dispositif de mise en rotation entre le bloc tuyère et le piston de commande. Ces distributeurs 6 sont, par exemple, des distributeurs une voie avec fermeture mécanique et ouverture par commande d'une bobine. Il est possible de commander cette bobine par une boucle d'asservissement en relation avec des capteurs de position, non représentés sur cette figure mais fixés à l'arrière du corps support 1, permettant de détecter la portion du bloc tuyère 2 et de positionner le bloc tuyère 2 par rapport à un angle d'ouverture choisi par le mode de guidage-pilotage pour l'orientation de la force de poussée. Le dispositif de mise en rotation décrit précédemment est un dispositif à commande pneumatique mais l'on peut utiliser un moteur électrique qui effectue la mise en rotation du bloc tuyère soit directement, soit au travers d'un système d'engrenage pour éliminer des couples parasites dus au montage ou encore une commande mécanique reliant plusieurs tuyères a un même actionneur électrique ou pneumatique. Comme nous le montre le schéma de la figure 1, le dispositif de guidage-pilotage situé autour de l'axe principal de l'engin autorise l'utilisation d'une charge militaire, par exemple une charge creuse, puisque ce dernier entoure l'espace libre 10.

Dans l'exemple décrit, le bloc tuyère du dispositif de guidage-pilotage est mis en rotation autour d'un axe parallèle à l'axe longitudinal de l'engin mais on peut réaliser ce dispositif de guidage-pilotage en utilisant des plans d'inclinaisons différents pour le bloc tuyère ou pour la tuyère fixée sur le bloc tuyère, la caractéristique principale étant la position fixe de la tuyère sur le bloc tuyère.

La figure 2 représente une coupe A selon la figure 1, du dispositif de guidage-pilotage selon l'invention. Le corps support 1 supporte le bloc tuyère 2 composé de plusieurs éléments. Ces éléments sont représentés isolément sur la figure 3. Sur cette figure 3, le bloc tuyère 2 est un cylindre étagé avec un trou central borgne 8 qui permet le passage du flux de gaz provenant, par exemple, d'un générateur de gaz vers une tuyère 14 grâce à un col 9 de la tuyère 14 ; ce col 9 de la tuyère pouvant être cylindrique ou oblong pour des raisons d'encombrement. La tuyère 14 est fixée sur le bloc tuyère 2 en liaison avec le trou central borgne 8 pour éviter les problèmes d'étanchéité causés par l'utilisation d'une tuyère pivotante. A l'arrière du bloc tuyère 2, il y a un joint d'étanchéité ou pas et surtout un dispositif de mise en rotation constitué, par exemple, par une roue dentée 11 montée sur le bloc tuyère 2 par une liaison fixe ; cette roue dentée 11 permet la liaison avec le piston de commande 12 formant le dispositif à commande pneumatique décrit précédemment. Le dispositif muni d'un moteur électrique 13 est également représenté en pointillé sur cette figure 3, il est bien évident que les deux dispositifs ne sont pas utilisés en même temps. Il existe également à l'arrière du bloc tuyère 2 une butée à aiguille 4 dont le rôle est d'absorber l'effort dû à la pression du générateur de gaz qui s'exerce sur le bloc tuyère lors de la mise en marche du générateur de gaz. Un capteur de position 7 est placé à l'arrière du corps support 1 pour permettre de détecter la position de la tuyère 14 et de créer ou pas une boucle d'asservissement pour obtenir une rotation progressive. Le dispositif de guidage-pilotage peut être utilisé également de butée à butée avec des ouvertures d'angle, par exemple, de 10°, 20°, 30°, 60°, 90°, 120° ne nécessitant pas de boucle d'asservissement mais directement donnée par un mécanisme élaboré en fonction du guidage-pilotage choisi. Dans tout ce dispositif de guidage-pilotage, il est préférable d'utiliser des joints d'étanchéité ayant des fonctions différentes. L'un d'eux 15 permet, grâce à son extensibilité, de laisser passer les gaz provenant du générateur de gaz, d'autres, non représentés, isolent les fuites et les pertes de charge vers la tuyère et la partie commande du bloc tuyère.

Pour faciliter le fonctionnement des électrovalves permettant le passage des gaz du distributeur à bobine aux chambres du piston de commande, un filtre 5 est placé dans le système de distribution de gaz. Il est représenté sur le schéma de la figure 4 et permet de retenir les particules existantes dans le gaz dont les dimensions peuvent compromettre le fonctionnement des électrovalves. Les gaz sont amenés à l'intérieur du filtre 5, par exemple réalisé en céramique poreuse, par l'extrémité 19. Des sorties 20 permettent au flux de gaz de poursuivre son cheminement et d'être récupéré, filtré, à l'extrémité 21 après le passage dans diverses canalisations.

La figure 5 représente une coupe transversale C de la figure 1 d'un distributeur 6 autorisant le passage ou non d'un flux de gaz provenant d'un générateur de gaz. Ce distributeur 6 est équipé d'une bille 17 qui, lorsque la bobine du distributeur est excité par un ordre venant du pilote de bord est attiré dans le distributeur 6. Un espace libre est alors réalisé et entraîne un échappement d'un flux de gaz vers l'extérieur créant une dispersion à l'intérieur d'une des chambres du piston de commande qui se déplace en translation. Ce déplacement déclenche un mouvement de rotation du bloc tuyère dans une position déterminée, l'ordre de fin d'excitation de la bobine étant donné par le pilote de bord par l'intermédiaire de capteurs de position.

Ce dispositif de guidage-pilotage permet un écoulement continu du flux de gaz à l'intérieur de la tuyère du fait du déplacement de la tuyère sans obturation de son col laissant passer ainsi le flux de gaz. Cet écoulement continu donne une orientation (de l'engin) susceptible d'être sans à coups et évite le phénomène du "marteau-piqueur" rencontré dans les autres mécanismes. Le dispositif de guidage-pilotage peut être utilisé suivant la loi de guidage-pilotage avec un ou plusieurs blocs tuyères permettant d'effectuer les mouvements de lacet et tangage avec ou sans roulis. La différence entre ces systèmes de pilotage étant obtenu par le nombre de blocs tuyères utilisés, mais également par l'angle d'ouverture donné à ces blocs tuyères. Il est possible d'envisager l'application de ce dispositif de pilotage dans d'autres domaines que celui de l'armement, par exemple, le domaine spatial où les problèmes d'orientation sont fréquents et difficiles à réaliser.

## Revendications

1. Dispositif de guidage et/ou pilotage d'un engin comprenant au moins une tuyère (14) par laquelle s'exerce une force de poussée engendrée par le passage continu d'un flux de gaz provenant d'un générateur à jet de gaz continu, ladite tuyère (14) étant fixée sur un bloc tuyère cylindrique (2) à l'intérieur duquel s'écoule le flux de gaz continu vers la tuyère (14) et animé d'un mouvement de rotation grâce à un dispositif de mise en rotation, ledit dispositif étant caractérisé en ce que l'axe du mouvement de rotation est un axe parallèle à l'axe longitudinal de l'engin et en ce qu'un palier de butée (4) est positionné à l'arrière du bloc tuyère pour absorber l'effort dû à la pression du générateur de gaz tout en autorisant la rotation dudit bloc.

2. Dispositif de guidage et/ou pilotage selon la revendication 1, caractérisé en ce que le dispositif de mise en rotation du bloc tuyère est un dispositif à commande pneumatique.

3. Dispositif de guidage et/ou pilotage selon la revendication 2, caractérisé en ce que le dispositif à commande pneumatique comprend un piston de commande (3, 12) muni d'une crémaillère (22) et, à chacune de ses extrémités, d'une chambre cylindrique (18).

4. Dispositif de guidage et/ou pilotage selon la revendication 3, caractérisé en ce que la crémaillère (22) est au contact d'une roue dentée (11) donnant le mouvement de rotation au bloc tuyère.

5. Dispositif de guidage et/ou pilotage selon la revendication 3 ou 4, caractérisé en ce que chaque chambre cylindrique (18) est en rotation avec un distributeur (6) permettant de créer une dépression dans l'une des chambres cylindriques (18) du piston de commande (3) et donc de donner un mouvement de translation audit piston (3).

6. Dispositif de guidage et/ou pilotage selon l'une quelconque des revendications 1 à 5, caractérisé en ce que le bloc tuyère mobile (2) a un débattement angulaire de grande amplitude.

7. Dispositif de guidage et/ou pilotage selon la revendication 6, caractérisé en ce que le débattement angulaire peut varier sensiblement de 0 à 180°.

8. Dispositif de guidage et/ou pilotage selon l'une quelconque des revendications 1 à 7, caractérisé en ce qu'il comporte plusieurs tuyères dont le nombre est déterminé suivant une loi de guidage-pilotage pour obtenir une meilleure stabilisation.

9. Engin guidé, caractérisé en ce qu'il est équipé d'un dispositif de guidage-pilotage selon l'une quelconque des revendications précédentes.

## Patentansprüche

1. Führungs- und/oder Lenkvorrichtung für einen Flugkörper mit wenigstens einer Düse (14), durch die eine Schubkraft ausgeübt wird, die durch den kontinuierlichen Durchgang eines Gasstroms erzeugt wird, der von einem Generator mit kontinuierlichem Gasstrahl stammt, wobei die Düse (14) an einem zylindrischen Düsenblock (2) befestigt ist, in dessen Innerem der kontinuierliche Gasstrom zu der Düse (14) strömt und der durch eine Drehvorrichtung in eine Drehbewegung versetzt wird, wobei die Vorrichtung **dadurch gekennzeichnet** ist, daß die Achse der Drehbewegung parallel zu der Längsachse des Flugkörpers ist und daß ein Drucklager (4) hinter dem Düsenblock angeordnet ist, um die durch den Druck des Gasgenerators erzeugte Kraft aufzunehmen, dabei jedoch die Drehung des Blocks zuzulassen.

2. Führungs- und/oder Lenkvorrichtung nach Anspruch 1, **dadurch gekennzeichnet**, daß die Drehvorrichtung für den Düsenblock eine Vorrichtung mit pneumatischer Steuerung ist.

3. Führungs- und/oder Lenkvorrichtung nach Anspruch 2, **dadurch gekennzeichnet**, daß die Vorrichtung mit pneumatischer Steuerung einen Steuerkolben (3, 12) enthält, der mit einer Zahnstange (22) und an jedem Ende mit einer zylindrischen Kammer (18) ausgestattet ist.

4. Führungs- und/oder Lenkvorrichtung nach Anspruch 3, **dadurch gekennzeichnet**, daß die Zahnstange (22) mit einem Zahnrad (11) in Kontakt steht, das dem Düsenblock die Drehbewegung erteilt.

5. Führungs- und/oder Lenkvorrichtung nach Anspruch 3 oder 4, **dadurch gekennzeichnet**, daß jede zylindrische Kammer (18) sich mit einem Verteiler (6) in Drehung befindet, der es ermöglicht, in einer der zylindrischen Kammern (18) des Steuerkolbens (3) einen Unterdruck zu erzeugen und somit dem Kolben (3) eine Translationsbewegung zu erteilen.

6. Führungs- und/oder Lenkvorrichtung nach einem der Ansprüche 1 bis 5, **dadurch gekennzeichnet**, daß der bewegliche Düsenblock (2) einen Winkelausschlag von großer Amplitude hat.

7. Führungs- und/oder Lenkvorrichtung nach Anspruch 6, **dadurch gekennzeichnet**, daß sich der Winkelausschlag im wesentlichen von 0 bis 180° ändern kann.

8. Führungs- und/oder Lenkvorrichtung nach einem der Ansprüche 1 bis 7, **dadurch gekennzeichnet,** daß sie mehrere Düsen enthält, deren Anzahl durch ein Führungs-Lenk-Gesetz zur Erzielung einer besseren Stabilisierung bestimmt ist.

9. Lenkflugkörper, **dadurch gekennzeichnet**, daß er mit einer Führungs-Lenk-Vorrichtung nach einem der vorhergehenden Ansprüche ausgestattet ist.

## Claims

1. Device for guiding and/or steering a missile comprising at least one nozzle (14) through which is exerted a thrust force generated by the continuous passage of a flow of gas originating from a continuous gas jet generator, the said nozzle (14) being fixed onto a cylindrical nozzle unit (2) inside which the continuous gas flow flows out towards the nozzle (14) and which is set in rotational movement by virtue of a rotation device, the said device being characterised in that the axis of the rotational movement is an axis parallel to the longitudinal axis of the missile and in that a thrust bearing (4) is positioned at the rear of the nozzle unit in order to absorb the force due to the pressure from the gas generator while allowing rotation of the said unit.

2. Guiding and/or steering device according to Claim 1, characterised in that the device for rotating the nozzle unit is a pneumatically controlled device.

3. Guiding and/or steering device according to Claim 2, characterised in that the pneumatically controlled device comprises a control piston (3, 12) equipped with a rack (22) and, at each of its ends, with a cylindrical chamber (18).

4. Guiding and/or steering device according to Claim 3, characterised in that the rack (22) is in contact with a toothed wheel (11) giving the rotational movement to the nozzle unit.

5. Guiding and/or steering device according to Claim 3 or 4, characterised in that each cylindrical chamber (18) is in rotation with a distributor (6) making it possible to create an underpressure in one of the cylindrical chambers (18) of the control piston (3) and hence to give a translational movement to the said piston (3).

6. Guiding and/or steering device according to any one of Claims 1 to 5, characterised in that the movable nozzle unit (2) has a high-amplitude angular travel.

7. Guiding and/or steering device according to Claim 6, characterised in that the angular travel may vary substantially from 0 to 180°.

8. Guiding and/or steering device according to any one of Claims 1 to 7, characterised in that it comprises several nozzles, the number of which is determined according to a guiding-steering law in order to obtain better stabilisation.

9. Guided missile, characterised in that it is equipped with a guiding-steering device according to any one of the preceding claims.
